# DEMANDE DE BREVET EUROPEEN

(11) **EP 2 085 833 A1**
(43) Date de publication de la demande: **05.08.2009**
(21) Numéro de dépôt: 08101185.0
(22) Date de dépôt: 31.01.2008
(51) Int. Cl.: G04B 29/02, G04B 19/04, G04B 15/00, G04F 7/08

(54) **Mouvement d'horlogerie modulaire**

(71) Demandeur: CT Time S.A., 2300 La Chaux-de-Fonds (CH)
(72) Inventeur: Girardin, Johnny Frédéric, 2046, Fontaines (CH); Orny, Franck-Charles-Cyril, 2300, La Chaux-de-Fonds (CH); Martinez, Daniel, 2300, La Chaux-de-Fonds (CH)
(74) Mandataire: GLN

(57) **Abrégé**

La présente invention concerne un mouvement de pièce d'horlogerie permettant de varier la disposition des différents affichages.

Le mouvement (1) selon l'invention comprend des premier (2) et deuxième modules (15) munis respectivement d'un premier et d'un deuxième bâti et d'au moins un premier mobile (4) et d'au moins un deuxième mobile (18), montés rotatifs respectivement sur le premier et le deuxième bâti, les premier et deuxième mobiles étant reliés cinématiquement l'un à l'autre, des moyens de positionnement et des moyens de fixation des modules l'un avec l'autre, associés au premier et au deuxième bâtis. Les moyens de positionnement (30) sont disposés concentriquement à l'un desdits premier ou deuxième mobiles et sont agencés pour permettre un positionnement relatif des deux modules (2, 15,) en plusieurs positions angulaires en référence à l'axe de rotation du mobile auquel les moyens de positionnement (30) sont concentriques.

## Description

### Domaine technique

La présente invention concerne un mouvement de pièce d'horlogerie comprenant des premier et deuxième modules munis respectivement d'un premier et d'un deuxième bâti et d'au moins un premier mobile et d'au moins un deuxième mobile, montés rotatifs respectivement sur le premier et le deuxième bâti, les premiers et deuxième mobiles étant reliés cinématiquement l'un à l'autre, des moyens de positionnement et des moyens de fixation des modules l'un avec l'autre, associés au premier et au deuxième bâtis.

### Etat de la technique

Un tel mouvement de pièce d'horlogerie est par exemple mis en oeuvre dans une montre Breguet Tradition 7037. Cette montre comprend notamment un module de finissage et un module d'échappement, ainsi que la réserve de marche, disposés autour d'un module de base comprenant le barillet et la platine. Les différents engrenages de chaque module sont maintenus par de nombreux ponts fixés à la platine et répartis autour du barillet en respectant une certaine symétrie pour renforcer l'esthétisme de la montre et assurer une occupation optimale du volume disponible.

La disposition des ponts et des différents éléments est déterminée par les trous et les noyures réalisés préalablement sur la platine du module de base. Si le fabricant de mouvements souhaite positionner autrement les éléments du mouvement, il est nécessaire de concevoir une autre structure du mouvement et en conséquence une autre platine, dont les trous et les noyures auront été adaptés pour cette nouvelle disposition. Ceci oblige le fabricant à concevoir, fabriquer et stocker autant de platines que de variantes de positionnement des différents éléments.

Pour tenter de résoudre ce problème, des platines "multifonctions" ont été développées. Une telle platine est par exemple décrite dans la demande de brevet EP 1 826 636. La platine est conçue de sorte que différents cadrans complémentaires et les mécanismes d'affichage correspondants peuvent être présents ou non sur le cadran principal autour des aiguilles d'affichage de l'heure, en fonction des souhaits du fabricant. Toutefois, cette solution oblige à positionner toujours aux mêmes endroits les affichages que l'on souhaite utiliser. Si l'on souhaite changer la disposition des affichages complémentaires, il est, là encore, nécessaire de prévoir autant de platines que de variantes de positionnement des différents éléments.

Un but de la présente invention est donc de pallier ces inconvénients, en proposant un mouvement de pièce d'horlogerie permettant de varier la disposition des différents affichages en fonction des souhaits du fabricant, en utilisant la même platine, et sans avoir à modifier sa conception.

### Divulgation de l'invention

A cet effet, et conformément à la présente invention, il est proposé un mouvement de pièce d'horlogerie comprenant des premier et deuxième modules munis respectivement d'un premier et d'un deuxième bâti et d'au moins un premier mobile et d'au moins un deuxième mobile, montés rotatifs respectivement sur le premier et le deuxième bâti, les premier et deuxième mobiles étant reliés cinématiquement l'un à l'autre, des moyens de positionnement et des moyens de fixation des modules l'un avec l'autre, associés au premier et au deuxième bâtis, ledit mouvement étant caractérisé en ce que lesdits moyens de positionnement sont disposés concentriquement à l'un desdits premier ou deuxième mobiles et sont agencés pour permettre un positionnement relatif des deux modules en plusieurs positions angulaires en référence à l'axe de rotation du mobile auquel les moyens de positionnement sont concentriques.

Ainsi, le fabricant n'a plus qu'un seul type de modules à fabriquer et à stocker. Les différents modèles de mouvement sont réalisés à partir des mêmes premier et deuxième modules et diffèrent en modifiant le positionnement relatif des deux modules selon différentes positions angulaires de l'un par rapport à l'autre.

D'une manière avantageuse, lesdits moyens de positionnement peuvent comprendre une pluralité d'orifices répartis concentriquement au premier mobile, et au moins un pied agencé pour pouvoir être engagé dans lesdits orifices, les orifices et le pied étant disposés les uns sur le bâti du premier module, les autres sur le bâti du second, et agencés pour coopérer avec les moyens de fixation. En particulier, les moyens de positionnement peuvent comprendre des piliers fixés sur le bâti du deuxième module et prolongés par un pied agencé pour être engagé dans l'un des orifices répartis sur le bâti du premier module.

Dans une autre variante, lesdits moyens de positionnement peuvent comprendre un pied-vis agencé pour être engagé dans l'un des orifices répartis sur le bâti du deuxième module et dans un orifice prévu sur le bâti du premier module.

Selon les variantes, lesdits orifices peuvent présenter la forme de segments annulaires oblongs continus ou être discrets, de forme à symétrie axiale, ronde par exemple.

D'une manière avantageuse, le mouvement selon l'invention peut comprendre en outre des moyens d'affichage de l'heure et des minutes, et des organes de positionnement desdits moyens d'affichage de l'heure et des minutes, disposés concentriquement au premier mobile et agencés pour permettre un positionnement des moyens d'affichage de l'heure et des minutes selon plusieurs positions angulaires autour du premier mobile.

Dans ce cas, le mouvement peut comprendre des moyens de liaison agencés pour permettre une liaison cinématique entre le premier mobile et les moyens d'affichage de l'heure et des minutes, quelle que soit la position des moyens d'affichage de l'heure et des minutes autour du premier mobile.

Le mouvement peut comprendre également un mécanisme de mise à l'heure agencé pour coopérer avec les moyens d'affichage de l'heure et des minutes, quelle que soit la position des moyens d'affichage de l'heure et des minutes autour du premier mobile.

Selon un mode de réalisation préféré, le premier module peut être un module de base comprenant une platine, un barillet et une tige de remontoir, le barillet constituant le premier mobile. De préférence, le barillet est monté sur l'axe central de la platine.

Le deuxième module peut comprendre au moins un rouage de finissage relié cinématiquement au premier mobile et dont l'un des différents mobiles peut constituer le deuxième mobile. En particulier lorsque le barillet est monté au centre de la platine, le rouage de finissage peut être relié cinématiquement au barillet, et la roue de grande moyenne peut constituer le deuxième mobile.

Selon un autre mode de réalisation préféré, le premier module est un module de finissage comprenant un rouage de finissage et une roue d'échappement, l'un des différents mobiles du rouage de finissage ou la roue d'échappement pouvant constituer le premier mobile, et le deuxième module est un module porte-échappement comprenant un balancier et une ancre, laquelle constitue le deuxième mobile.

La présente invention concerne également une pièce d'horlogerie comprenant un mouvement tel que décrit ci-dessus.

### Brève description des dessins

D'autres caractéristiques de la présente invention apparaîtront plus clairement à la lecture de la description qui va suivre, faite en référence aux dessins annexés, dans lesquels:
- la figure 1 est une vue de dessous d'un mouvement selon l'invention,
- la figure 2 est une vue en perspective d'un deuxième module selon l'invention,
- la figure 3 est une vue de dessus d'une variante d'un mouvement selon l'invention, les aiguilles étant à 3h,
- la figure 4 est une vue similaire à la figure 3, mais les aiguilles étant dans une autre position,
- la figure 5 est une vue similaire à la figure 4, mais l'aiguille des secondes étant au centre,
- la figure 6 est une vue de dessus d'une autre variante d'un mouvement selon l'invention, les aiguilles étant au centre,
- la figure 7 est une vue similaire à la figure 6, mais l'aiguille des secondes étant à 6 h,
- la figure 8 représente une vue en coupe du pilier utilisé dans l'invention pour l'assemblage des modules,
- la figure 9 est une vue de dessus d'une autre variante d'un mouvement selon l'invention,
- la figure 10 est une vue similaire à la figure 9, mais les modules étant positionnés selon un angle différent, et
- la figure 11 est une vue en coupe des modules de la figure 9.

### Mode(s) de réalisation de l'invention

Une première variante d'un mouvement de pièce d'horlogerie est représentée sur les figures 1 à 5.

Selon cette variante, le mouvement 1 comprend un premier module, appelé par la suite module de base 2, qui comprend une platine 3 partie d'un premier bâti, et un barillet 4 renfermant un ressort et constituant le premier mobile, monté rotatif sur l'axe central 5 de la platine 3. Il est bien évident que la platine peut être de forme tonneau ou barrette, le barillet pouvant être décalé par rapport au centre.

Le module de base 2 comprend également une tige de remontoir 6 assurant de manière classique les fonctions de remontage du ressort de barillet et de mise à l'heure des aiguilles. Pour cela, la tige de remontoir 6 comprend par exemple un pignon de remontoir 7 et un pignon coulant 8 permettant de mettre en oeuvre l'une ou l'autre des fonctions de la tige de remontoir 6.

En référence plus particulièrement à la figure 1, le mécanisme de remontage du ressort de barillet est classique. Il comprend plus spécifiquement une roue à rochet 9 et un cliquet 9a coopérant avec la roue à rochet 9 pour l'empêcher de reculer, la roue à rochet 9 étant en liaison cinématique avec le pignon de remontoir 7 au moyen d'un train de renvois 10. Ce mécanisme est connu de l'homme du métier et ne sera pas décrit plus en détail.

Le mouvement 1 selon l'invention comprend un deuxième module, appelé par la suite module de finissage 15, représenté plus particulièrement sur la figure 2.

Ce module de finissage 15 comprend une plaque de module de finissage supérieure 16 et une plaque de module de finissage inférieure 17, en forme de secteur annulaire, constituant le deuxième bâti. Un rouage de finissage, comprenant une roue de grande moyenne 18, une roue de petite moyenne 19 et une roue de seconde 20 et les pignons associés, est monté rotatif entre les plaques de module de finissage supérieure 16 et inférieure 17. Le pignon de grande moyenne est agencé pour engrener avec le barillet 4 et constitue, avec la roue de grande moyenne, le deuxième mobile. Entre les plaques de module de finissage supérieure 16 et inférieure 17 est également monté rotatif un mobile d'échappement 21. Le module de finissage 15 comprend en outre une ancre 22 montée rotative entre un pont d'ancre 23 et la plaque de module de finissage inférieure 17, et un balancier-spiral 24 monté rotatif entre un coq 25 et la plaque de module de finissage inférieure 17. Tous ces éléments sont connus en soi et ne seront pas décrits plus en détails.

Le module de finissage 15 est monté sur la face inférieure de la platine 3 grâce à des moyens de positionnement et à des moyens de fixation associés à la platine 3 du module de base 2 et au bâti du module de finissage 15.

Conformément à l'invention, lesdits moyens de positionnement du module de finissage comprennent:
- une pluralité d'orifices 30 réalisés sur la platine, répartis concentriquement au barillet 4, et agencés pour pouvoir disposer le module de finissage 15 autour du barillet 4 selon différentes positions angulaires,
- plusieurs piliers 31 fixés au bâti du module de finissage 15 et comprenant chacun un pied 32 agencé pour pouvoir être engagé dans l'un des orifices 30 de la platine 3, choisi en fonction du positionnement souhaité du module de finissage 15.

Comme le montre plus précisément la figure 8, le pilier 31 est fixé à la plaque de module de finissage supérieure 16 au moyen d'une vis 33. D'une manière astucieuse, le pilier 31 est prolongé par son pied 32 agencé de manière à pouvoir être engagé tout d'abord dans un orifice de la plaque de module de finissage inférieure 17 puis ajusté dans un orifice 30 de la platine 3 en regard. L'ensemble est maintenu par une vis 34. Le pilier 31 et son pied 32 sont agencés pour coopérer avec les vis 33 et 34, qui constituent les moyens de fixation des modules 2 et 15 l'un avec l'autre.

Les orifices 30 présentent la forme de segments oblongs continus. Il est bien évident qu'ils peuvent également être discrets, et présenter par exemple la forme de trous circulaires répartis sur tout le pourtour de la platine 3 concentriquement au barillet 4, avec une périodicité telle que les pieds 32 peuvent y être engagés dans plusieurs positions.

En référence plus spécifiquement aux figures 3 à 5, le mouvement 1 selon l'invention comprend en outre des moyens d'affichage de l'heure et des minutes, et des organes de positionnement de ces moyens d'affichage, disposés concentriquement au barillet 4 et agencés pour permettre un positionnement des moyens d'affichage de l'heure et des minutes selon plusieurs positions angulaires autour du barillet 4.

Les moyens d'affichage de l'heure et des minutes comprennent des moyens de liaison assurant la liaison cinématique avec le barillet 4, quelle que soit la position des moyens d'affichage de l'heure et des minutes autour du barillet 4.

En référence plus spécifiquement à la figure 3, qui représente une première position possible des moyens d'affichage de l'heure et des minutes placés à 3 heures, les moyens d'affichage de l'heure et des minutes comprennent une aiguille des heures 40 portée par une roue des heures 41, une aiguille des minutes 42 portée par une chaussée 43, qui est assemblée à un pignon 44 par lanternage. Le pignon 44 est agencé pour engrener avec le barillet 4. Par ailleurs, il est prévu une roue de minuterie 45 et un pignon de minuterie 46 montés rotatifs sur l'axe 5 de la platine 3 qui assurent la liaison cinématique entre le barillet 4 et les moyens d'affichage de l'heure et des minutes. Le pignon de minuterie 46 est agencé pour engrener avec la roue des heures 41 et la roue de minuterie 45 est agencée pour engrener avec la chaussée 43.

Les organes de positionnement 47 comportent un axe destiné à porter le pignon lanterné 44 et la chaussée 43, et des orifices circulaires répartis en arc de cercle sur la platine 3 autour du barillet 4 et agencés pour recevoir cet axe, selon différentes positions par rapport au barillet 4.

Dans cette variante, la seconde est affichée au moyen d'une aiguille des secondes 48 portée par la roue de seconde 20 du module de finissage 15, et munie d'un axe 50. Le module de finissage 15 a été positionné sur la platine 3 à l'endroit approprié pour obtenir la position souhaitée de la roue de seconde 20. Il est alors prévu dans la platine 3 un dégagement 49 permettant le passage de l'axe 50 de l'aiguille des secondes 48. Le dégagement 49 est en forme de segment annulaire, concentrique au barillet 4, afin de pouvoir modifier la position de l'aiguille des secondes 48 en fonction de la position du module de finissage 15, comme on le verra plus tard.

Il est prévu également un mécanisme de mise à l'heure agencé pour coopérer avec les moyens d'affichage de l'heure et des minutes, quelle que soit la position des ces moyens autour du barillet 4.

Ce mécanisme comprend de manière classique la tige de remontoir 6, des éléments permettant le déplacement du pignon coulant 8 jusqu'à ce qu'il engrène avec un premier renvoi 51. Celui-ci engrène avec un deuxième renvoi 52 qui est agencé pour engrener avec la chaussée 43.

Lors de la marche normale du mouvement 1, le barillet 4 engrène avec le pignon lanterné 44 qui est alors solidaire de la chaussée 43 qui entraine l'aiguille des minutes 42. La chaussée 43 engrène avec la roue de minuterie 45 et son pignon de minuterie 46 engrène avec la roue des heures 41 qui entraine l'aiguille des heures 40.

Pour la mise à l'heure, le pignon coulant 8 de la tige de remontoir 6 est positionné de manière à engrener avec le renvoi 51, qui engrène avec le renvoi 52. Pour le réglage des minutes, ce dernier engrène avec la chaussée 43 qui, à cause du lanternage, tourne sur le pignon lanterné 44 sans l'entrainer. La chaussée 43 engrène avec la roue de minuterie 45 entrainant le pignon de minuterie 46 qui coopère avec la roue des heures 41 pour le réglage des heures.

Il est bien évident que le nombre de renvois peut varier en fonction des dimensions et de la disposition des moyens d'affichage de l'heure et des minutes.

La figure 4 montre par exemple un mouvement pour lequel les moyens d'affichage de l'heure et des minutes ont été placés dans une autre position que celle représentée sur la figure 3, en disposant l'axe de la chaussée 43 et du pignon lanterné 44 dans un autre orifice 47 autour du barillet 4. Toutes les pièces sont identiques à celles représentées sur la figure 3. En outre, il est prévu un renvoi supplémentaire 53 qui assure la liaison cinématique entre le deuxième renvoi 52 et la roue de minuterie 45.

Il est possible de placer l'aiguille des secondes 48 au centre de la platine 3, comme cela est représenté sur la figure 5, les autres références étant par ailleurs identiques à celles des figures 3 et 4. Dans ce cas, il est prévu un renvoi 54 coopérant avec la roue de seconde 20 du module de finissage 15 et une roue de seconde 55 montée rotative au centre de la platine 3.

Les figures 6 et 7 représentent une autre variante d'un mouvement selon l'invention, pour lequel les moyens d'affichage de l'heure et des minutes se situent au centre de la platine 3. Dans ce cas, lesdits moyens d'affichage de l'heure et des minutes comprennent une aiguille des heures 60 portée par la roue des heures 61, une aiguille des minutes 62 portée par la chaussée 63. Le barillet 4 coopère avec un pignon 64 assemblé à un renvoi 67 par lanternage. Le renvoi 67 engrène avec une roue de minuterie 65 solidaire d'un pignon de minuterie 66, qui forment ensemble un mobile de minuterie pouvant être monté rotatif dans un des orifices prévus sur la platine 3. Le pignon de minuterie 66 est agencé pour engrener avec la roue des heures 61 et la roue de minuterie 65 est agencée pour engrener avec la chaussée 63.

L'aiguille des secondes 68 est également placée au centre de la platine 3. Pour cela, le module de finissage 15 a été déplacé et positionné sur la platine 3 de sorte que la roue de seconde 20 soit à 6 h. Il est alors prévu un renvoi 69 coopérant avec la roue de seconde 20 du module de finissage 15 et une roue de seconde 70 montée rotative au centre de la platine 3.

Dans la variante représentée sur la figure 7, les références étant identiques à celles de la figure 6, l'aiguille des secondes 68 est par exemple positionnée à 6h et est directement portée par la roue de seconde 20 du module de finissage 15. Le renvoi 69 et la roue de seconde 70 ne sont alors plus nécessaires.

Selon l'invention, l'aiguille des secondes peut occuper différentes positions par rapport au barillet 4. Pour cela, le module de finissage 15 peut être disposé sur la face inférieure de la platine 3, selon différentes positions, autour du barillet 4, en introduisant les pieds 32 des piliers 31 du module de finissage 15 dans les orifices 30 de la platine 3 aux emplacements souhaités, et en les vissant au moyen des vis 33 et 34.

Par ailleurs, les moyens d'affichage de l'heure et des minutes peuvent être disposés sur la face supérieure de la platine 3, selon différentes positions, autour du barillet 4, en introduisant l'axe de la chaussée dans l'orifice de la platine 3 à l'emplacement souhaité.

Ainsi, le mouvement peut présenter différentes configurations, en utilisant une seule platine et en modifiant un minimum de pièces.

Dans la variante représentée ici, le module de finissage et les moyens d'affichage de l'heure sont de part et d'autre de la platine, mais il est bien évident qu'ils peuvent être disposés du même côté. Le mouvement peut également comprendre un affichage rétrograde d'un côté ou de l'autre de la platine.

L'homme du métier sait adapter les dimensions et le nombre de dents des différents mobiles et renvois pour respecter les liaisons cinématiques entre les différents éléments et les vitesses de rotation des différents mobiles, quelles que soient les positions du module de finissage et des moyens d'affichage de l'heure et des minutes, autour du barillet.

Une autre variante de l'invention est représentée sur les figures 9 à 11.

Selon cette variante, le premier module est désormais un module de finissage 80 comprenant une plaque de module de finissage supérieure 81 et une plaque de module de finissage inférieure 82, en forme de secteur annulaire, constituant le premier bâti. Un rouage de finissage, comprenant une roue de grande moyenne 83, une roue de petite moyenne 84 et une roue de seconde 85 et les pignons associés, est monté rotatif entre les plaques de module de finissage supérieure 81 et inférieure 82. Le pignon de la roue de grande moyenne est agencé pour engrener avec le barillet.

Le module de finissage 80 comprend également un mobile d'échappement monté rotatif entre les plaques de module de finissage supérieure 81 et inférieure 82, la roue d'échappement 86 constituant le premier mobile. Il est bien évident que chacun des mobiles du module de finissage peut constituer le premier mobile, en particulier par exemple le mobile de seconde.

Le deuxième module est constitué par un module porte-échappement 87 et comprend une plaque de module porte-échappement inférieure 88, une ancre 89 montée rotative entre un pont d'ancre 89a et la plaque inférieure 88, et un balancier-spiral 90 monté rotatif entre un coq 91 et la plaque inférieure 88. La plaque inférieure 88, le pont d'ancre 89a et le coq 91 forment le deuxième bâti, et l'ancre 89 constitue le deuxième mobile.

Conformément à l'invention, il est prévu des moyens de positionnement du module porte-échappement 87 par rapport au module de finissage 80, disposés concentriquement à la roue d'échappement 86 et agencés pour positionner le module porte-échappement 87 autour de la roue d'échappement 86 selon différentes positions angulaires. Lesdits moyens de positionnement comprennent une pluralité d'orifices 92 réalisés à l'extrémité de la plaque de module porte-échappement inférieure 88, et agencés pour être disposés concentriquement à la roue d'échappement 86 lorsque les deux modules 80 et 87 sont assemblés, et un orifice 93 prévu sur la plaque de module de finissage inférieure 82. L'orifice 93 présente une collerette 94 sur laquelle vient s'engager la plaque du module porte-échappement inférieure 88 de sorte que les orifices 92 et 93 soient en regard. Les moyens de fixation comprennent un pied-vis 95 agencé pour être engagé dans l'un des orifices 92 et dans l'orifice 93 et assembler les deux modules 80 et 87.

La figure 10 représente une variante de la figure 9 selon laquelle le module porte-échappement 87 a été assemblé au module de finissage 80 selon une autre position angulaire par rapport à la roue d'échappement 86. Pour cela, un autre orifice 92 de la plaque de module porte-échappement inférieure 88 a été mis en regard de l'orifice 93 de la plaque de module de finissage inférieure 82, les modules étant ensuite assemblés par le pied-vis 95.

Cette variante permet de réaliser des mouvements présentant un balancier-spiral 90 dans différentes positions par rapport au module de finissage, en utilisant les mêmes modules.

Il est bien évident que les modules peuvent présenter d'autres fonctions, tels que des modules de réserve de marche, des modules d'affichage de date, de fuseaux horaires, ou des modules de chronographe, comprenant un mobile en liaison cinématique par exemple avec le barillet. Ces modules peuvent alors être utilisés séparément ou en combinaison, et être disposés sur la platine ou par rapport à d'autres modules sans qu'il soit nécessaire de changer de platine ou de modules. Ainsi, grâce aux caractéristiques que présente le mouvement selon l'invention, il est possible de réaliser des mouvements permettant l'affichage de différentes fonctions, en combinaisons ou de manière indépendantes les unes des autres, l'affichage pouvant être assuré en différents endroits du cadran, sans pour autant devoir apporter des modifications au bâti.

## Revendications

1. Mouvement (1) de pièce d'horlogerie comprenant des premier et deuxième modules munis respectivement d'un premier et d'un deuxième bâti et d'au moins un premier mobile et d'au moins un deuxième mobile, montés rotatifs respectivement sur le premier et le deuxième bâti, les premier et deuxième mobiles étant reliés cinématiquement l'un à l'autre, des moyens de positionnement et des moyens de fixation des modules l'un avec l'autre, associés au premier et au deuxième bâtis, **caractérisé en ce que** lesdits moyens de positionnement sont disposés concentriquement à l'un desdits premier ou deuxième mobiles et sont agencés pour permettre un positionnement relatif des deux modules en plusieurs positions angulaires en référence à l'axe de rotation du mobile auquel les moyens de positionnement sont concentriques.

2. Mouvement (1) selon la revendication 1, **caractérisé en ce que** lesdits moyens de positionnement comprennent une pluralité d'orifices (30) répartis concentriquement au premier mobile, et au moins un pied (32) agencé pour pouvoir être engagé dans lesdits orifices (30), les orifices (30) et le pied (32) étant disposés les uns sur le bâti du premier module, les autres sur le bâti du second, et agencés pour coopérer avec les moyens de fixation.

3. Mouvement (1) selon la revendication 2, **caractérisé en ce que** lesdits moyens de positionnement comprennent des piliers (31) fixés sur le bâti du deuxième module et prolongés par un pied (32) agencé pour être engagé dans l'un des orifices (30) répartis sur le bâti du premier module.

4. Mouvement (1) selon la revendication 2, **caractérisé en ce que** lesdits moyens de positionnement comprennent un pied-vis (95) agencé pour être engagé dans l'un des orifices (92) répartis sur le bâti du deuxième module et dans un orifice (93) prévu sur le bâti du premier module.

5. Mouvement (1) selon l'une quelconque des revendications 2 à 3, **caractérisé en ce que** lesdits orifices (30) ont la forme de segments annulaires oblongs continus.

6. Mouvement selon l'une quelconque des revendications 2 à 4, **caractérisé en ce que** lesdits orifices sont discrets.

7. Mouvement selon l'une quelconque des revendications précédentes, **caractérisé en ce qu'**il comprend en outre des moyens d'affichage de l'heure et des minutes, et des organes de positionnement (47) des moyens d'affichage de l'heure et des minutes, disposés concentriquement au premier mobile, et agencés pour permettre un positionnement des moyens d'affichage de l'heure et des minutes selon plusieurs positions angulaires autour du premier mobile.

8. Mouvement selon la revendication 7, **caractérisé en ce qu'**il comprend un mécanisme de mise à l'heure agencé pour coopérer avec les moyens d'affichage de l'heure et des minutes, quelle que soit la position des moyens d'affichage de l'heure et des minutes autour du premier mobile.

9. Mouvement selon l'une quelconque des revendications précédentes, **caractérisé en ce que** le premier module est un module de base comprenant une platine (3), un barillet (4) et une tige de remontoir (6), le barillet (4) constituant le premier mobile.

10. Mouvement selon la revendication 9, **caractérisé en ce que** le barillet (4) est monté sur l'axe central (5) de la platine (3).

11. Mouvement selon l'une quelconque des revendications précédentes, **caractérisé en ce que** le deuxième module comprend au moins un rouage de finissage relié cinématiquement au premier mobile et dont l'un des différents mobiles peut constituer le deuxième mobile.

12. Mouvement selon l'une quelconque des revendications 1 à 8, **caractérisé en ce que** le premier module est un module de finissage (80) comprenant un rouage de finissage et une roue d'échappement (86), l'un des différents mobiles du rouage de finissage ou la roue d'échappement (86) pouvant constituer le premier mobile, et **en ce que** le deuxième module est un module porte-échappement (87) comprenant une ancre (89) constituant le deuxième mobile.

13. Pièce d'horlogerie **caractérisée en ce qu'**elle comprend un mouvement selon l'une quelconque des revendications 1 à 12.
